# EUROPÄISCHE PATENTSCHRIFT

(11) **EP 2 489 823 B1**
(45) Veröffentlichungstag und Bekanntmachung des Hinweises auf die Patenterteilung: **10.07.2013**
(21) Anmeldenummer: 12153379.8
(22) Anmeldetag: 31.01.2012
(51) Int. Cl.: E21B 7/02

(54) **Vorrichtung zum Spalten von festen Materialien**
Device for splitting solid materials
Dispositif de séparation de matériaux solides

(30) Priorität: 18.02.2011 CH 2852011
(43) Veröffentlichungstag der Anmeldung: 22.08.2012
(73) Patentinhaber: Syfrig, Leo, 6373 Ennetbürgen (CH)
(72) Erfinder: Syfrig, Leo, 6373 Ennetbürgen (CH)
(74) Vertreter: Rentsch Partner AG

(56) Entgegenhaltungen:
- WO-A1-01/77490
- WO-A1-2009/105005
- GB-A- 2 189 724
- US-A- 4 858 700
- US-A1- 2003 047 359

## Beschreibung

### Technisches Gebiet

Die Erfindung betrifft Vorrichtungen und Verfahren zum Spalten von festen Materialien, insbesondere Felsgestein oder Beton.

### Stand der Technik

Aus dem Stand der Technik sind verschiedene Verfahren bekannt, um Felsgestein, Beton oder andere harte, mineralische Materialien zu spalten bzw. in kleinere Teile zu zerlegen. Das Sprengen von Gestein mittels Explosivstoffen ist effizient, ist jedoch für die unmittelbare Umgebung risikoreich und erfordert speziell ausgebildete Fachleute. Das Zerlegen mittels Abbauhammer wiederum ist langwierig, vor allem bei hartem Gestein. Zudem ist bei beiden Methoden die Lärmbelastung gross, und es entstehen erhebliche Vibrationen.

Alternative Methoden zum Zerlegen von massivem Felsgestein wurden ursprünglich in Steinbrüchen angewendet, um Steinblöcke zu abzutrennen. Zu diesem Zweck werden parallel zu einer gewünschten Spaltrichtung mehrere Löcher gebohrt, und anschliessend in diese Löcher Keile eingeführt oder gepresst. Diese kombinierte Bohr-Spalt-Technik wurde später vereinfacht durch die Entwicklung hydraulisch betätigbarer Spaltzylinder, wie sie beispielsweise in DE 1254562, DE 2403317, DE 543667 beschrieben werden. Diese bestehen im wesentlichen aus zwei Zylinderhälften, zwischen die hydraulisch ein Zwischenkeil eingepresst wird, so dass die beiden Zylinderhälften auseinander gespreizt und senkrecht zur Längsachse nach aussen gedrückt werden, und so entgegen gesetzte Kräfte auf das Gestein erzeugen.

Bei der Bohr-Spalt-Technik erfolgt das maschinelle oder manuelle Bohren der Löcher beispielsweise mittels Druckluftbohrern. Nach dem Fertigstellen der Bohrung wird der Spaltzylinder von Hand in die Bohrung eingeführt, was präzise erfolgen muss, damit der Spaltzylinder nicht verklemmt. Vor allem der Spaltzylinder ist sehr schwer, bis zu 45 kg, was die Gesundheit der Arbeiter belastet. Zudem muss der Arbeiter in unmittelbarer Nähe der Spaltfläche sein, beim Bohren, beim Einführen des Einsatzes, sowie während des Spaltvorganges, damit der damit der Spaltzylinder nicht in den Spalt fällt. Dies bedeutet ein erhöhtes Unfallrisiko, beispielsweise wegen splitterndem, oder abrutschendem Spaltgut, vor allem bei exponierten Positionen wie beispielsweise auf grossen Felsblöcken, in Felswänden, etc.

Document WO 2009/105005 wird als nächstliegender Stand der Technik betrachtet und es offenbart eine Vorrichtung gemäß dem Oberbegriff des Anspruchs 1.

### Aufgabe der Erfindung

Aufgabe der Erfindung ist es, Vorrichtungen und Verfahren zum Spalten von festen Materialien, insbesondere Felsgestein oder Beton, zur Verfügung zu stellen, welche die oben erwähnten und andere Nachteile nicht aufweisen.

Insbesondere soll mit einer erfindungsgemässen Vorrichtung bzw. einem erfindungsgemässem Verfahren der Gesamtvorgang schneller und sicherer ausgeführt werden können.

Eine andere Aufgabe der Erfindung ist es, eine Vorrichtung zur Verfügung zu stellen, bei der grössere Spaltvorrichtungen verwendet werden können.

Eine weitere Aufgabe der Erfindung ist es, eine Vorrichtung zur Verfügung zu stellen, bei welchem die Spaltebene in jeder beliebigen Lage bzw. Winkel gewählt werden kann.

Eine erfindungsgemässe Vorrichtung soll flexibel in der Anwendung sein, und soll kostengünstig herstellbar und wartbar sein.

Diese und andere Aufgaben werden gelöst durch eine erfindungsgemässe Vorrichtung zum Bohren und Spalten, eine erfindungsgemässe Maschine, sowie ein erfindungsgemässes Verfahren gemäss den unabhängigen Ansprüchen. Weitere vorteilhafte Ausführungsformen sind in den abhängigen Ansprüchen gegeben.

### Darstellung der Erfindung

Eine erfindungsgemässe Vorrichtung zum Bohren und Spalten eines festen Materials, insbesondere von Felsgestein oder Beton, umfasst eine Lafette mit einem darauf entlang einer ersten Achse transversal verschiebbaren Arbeitskopf und einer Bohrvorrichtung, die am Arbeitskopf angebracht ist. Die Bohrvorrichtung ist dazu geeignet, in einer Arbeitsposition parallel zur ersten Achse in das Material ein Loch zu bohren. Am Arbeitskopf ist eine Spaltvorrichtung angebracht, welche dazu geeignet ist, in einer Arbeitsposition parallel zur ersten Achse in einem gebohrten Loch eine rechtwinklig zur Lochachse wirkende Spaltkraft zu erzeugen. Der Arbeitskopf ist in Bezug auf die Lafette derart um eine zweite Achse drehbar, dass durch Drehen des Arbeitskopfes um die zweite Achse und Verschieben des Arbeitskopfes entlang der ersten Achse wechselweise entweder die Bohrvorrichtung oder die Spaltvorrichtung in die Arbeitsposition bringbar ist.

Gegenüber dem Stand der Technik ist bei einer erfindungsgemässen Vorrichtung nur ein einziges Gerät notwendig. Zudem ist für beide Aufgaben (Bohren und Spalten) ein einmaliges Positionieren der Vorrichtung ausreichend. Es ist weiter keine manuelle Arbeit notwendig. Dies führt zu einer grossen Zeitersparnis gegenüber der herkömmlichen Bohr-Spalt-Technik.

Sowohl während dem Bohren als auch während dem Spaltvorgang muss sich im Gefahrenbereich (hydraulischer Hochdruck, splitterndes oder rutschendes Material) kein Personal aufhalten. Die Arbeitplatzsicherheit wird dadurch erheblich verbessert.

Eine erfindungsgemässe Vorrichtung umfasst vorteilhaft Mittel zur Fixierung der Position der Lafette in Bezug auf das Material. Dies erlaubt eine exakte Positionierung des Spaltgerätes in Bezug auf das Bohrloch, und eine ebenso exakte Einführung in das Bohrloch. Die genannten Fixierungsmittel umfassen vorteilhaft ein Zentrierelement, beispielsweise einen Zentrierkeil, der an einem Ende der Lafette angebracht ist. Eine solche Ausführungsvariante erlaubt eine präzise Positionierung der Lafette während des gesamten Bohr- und Spaltvorgangs.

Alternativ ist es auch möglich, durch geeignete Lagesensoren und ein geeignetes Positionierungssystem, beispielsweise basierend auf einem GPS-System, die Lafette auch ohne physischen Kontakt mit dem Material exakt auf der gleichen Position zu halten.

Die Bohrvorrichtung umfasst vorzugsweise einen Schlagbohrer. Dieser Schlagbohrer kann beispielsweise hydraulisch, pneumatisch oder elektrisch angetrieben sein.

Die Spaltvorrichtung umfasst vorteilhaft einen Spalteinsatz in Form eines Spaltzylinders, wie er beispielsweise aus DE 1254562, DE 240331 7, DE 543667 bekannt ist.

Anwendbar sind jedoch auch andere Spaltgeräte. Beispielsweise kann die Spaltvorrichtung über Mittel zum Einbringen eines physikalischen und/oder chemischen Expansionsmittels in das Spaltloch verfügen. Ein geeigneter solcher Spaltsstoff wird beispielsweise in CH694341A5 beschrieben und von der Firma Kubatec Kunststoff und Bau-Technik AG unter dem Handelsnamen Betonamit vertrieben. Dabei wird mit einem mit Wasser angemischten Expansionsmittel auf Basis von ungelöschtem Kalk im Bohrloch ein in alle Richtungen gehender Spaltdruck von 4000 - 9000 t/m² (ca. 400 - 900 bar) nach 10 bis 50 Stunden erreicht.

Entsprechend weist die Spaltvorrichtung einer solchen Variante einer erfindungsgemässen Vorrichtung Mittel zum Einbringen des Expansionsmittels in das Spaltloch auf, beispielsweise in Form eines Einfüllstutzens, der in das Bohrloch eingeführt wird. Auch hier ist eine präzise Positionierung notwendig. Eine geeignete Versorgungsvorrichtung fördert dann das Expansionsmittel in das Bohrloch.

Vor dem Einbringen des Expansionsmittels kann ein rohrförmiger Kunststoffbehälter in das Bohrloch eingeführt werden, welcher das Wegfliessen des zu Beginn flüssigen Expansionsmittels verhindert. Eine erfindungsgemässe Vorrichtung weist in solch einem Fall vorteilhaft auch noch eine Vorrichtung zum Einführen der Kunststoffbehälter auf.

Ebenfalls können zusätzliche Vorrichtungen zum Aufrauen des Bohrloches vorgesehen sein, wie sie in CH694341A5 beschrieben wird, in Form einer rotierenden Stange mit einer Vielzahl von Exzenterschlagscheiben.

Der Durchmesser und die Länge des Bohrlochs richten sich nach der Dimensionierung des verwendeten Spalteinsatzes. Bei den üblicherweise verwendeten Spalteinsätzen, beispielsweise der Firma Darda GmbH, betragen Bohrlochdurchmesser/minimale Bohrlochlänge zwischen 32mm/270mm (Modell Darda C2SN) und 48mm/680mm (Modell Darda C12L). Die Dimensionierung dieser Geräte ist jedoch mit Blick auf den Handbetrieb gewählt. Bei einer erfindungsgemässen Vorrichtung, wo keine manuelle Positionierung des Spalteinsatzes notwendig ist, können auch grössere Dimensionen gewählt werden. Beispielsweise kann der Bohrlochdurchmesser 70 bis 80 mm betragen, und die Bohrlochlänge beispielsweise 1 m.

In einer besonders vorteilhaften Ausführungsform einer erfindungsgemässen Vorrichtung sind die Bohrvorrichtung und die Spaltvorrichtung um 180° entgegengesetzt am Arbeitskopf angeordnet. Um die eine oder die andere Vorrichtung in die Arbeitsposition zu bringen, muss also der Arbeitskopf um 180° gedreht werden.

In einer anderen besonders vorteilhaften Ausführungsform einer erfindungsgemässen Vorrichtung ist zweite Achse gegenüber der ersten Achse in einem Winkel von weniger als 90° angeordnet. Diese Variante bietet den Vorteil, dass die Bohrvorrichtung und die Spaltvorrichtung verkippt zueinander stehen können, was die Bauhöhe verkleinert.

Vorteilhaft ist die Bohrvorrichtung derart am Arbeitskopf angeordnet, dass die beim Bohren wirkenden Kräfte durch die zweite Achse verlaufen. Die Kräfte können so von der Lafette aufgenommen werden, ohne dass ein seitliches Drehmoment wirkt.

Eine erfindungsgemässe Vorrichtung kann an einem stationären oder mobilen Gerät angebracht werden, insbesondere an Baugeräten mit Hydrauliksystem. Beispielsweise kann die Vorrichtung mit einer Schnellkupplung ausgestattet sein, mit welcher sie an einem Ausleger eines Baggers angebracht werden kann. Die Steuerung und Energieversorgung erfolgt in einem solchen Fall vorteilsweise über den Bagger. Es kann gegebenenfalls auch eine Kamera vorgesehen sein, welche dem Baggerführer das Aufsetzen des Zentrierelements in der Zentrierbohrung erleichtert. Die Steuerung der Vorrichtung erfolgt manuellmechanisch oder kabel-/funkgesteuert.

Alternativ kann die Vorrichtung als Selbstfahrlafette ausgestaltet sein, bei welchem die Vorrichtung an einem selbstfahrenden Fahrgestell angebracht ist. Weiter gibt es die Möglichkeit, eine erfindungsgemässe Vorrichtung beispielsweise an einem Dreibeingestell zu montieren. In diesem Fall erfolgt die Energieversorgung beispielsweise über ein separates Hydraulikaggregat.

In einer weiteren vorteilhaften Ausführungsform verfügt eine erfindungsgemässe Vorrichtung über Mittel zum Einbringen eines physikalischen und/oder chemischen Spaltstoffes in das Spaltloch.

Bei einer anderen vorteilhaften Ausführungsvariante einer erfindungsgemässen Vorrichtung sind am Arbeitskopf mehrere parallele Bohrvorrichtungen und mehrere parallele Spaltvorrichtungen angebracht sind. Dies bietet die Möglichkeit, mehrere Löcher gleichzeitig zu bohren bzw. zu spalten.

Eine erfindungsgemässe mobile oder stationäre Maschine weist eine oder mehrere solche erfindungsgemässe Vorrichtungen zum Bohren und Spalten auf.

Ein erfindungsgemässen Verfahren zum Spalten eines festen Materials, insbesondere Felsgestein oder Beton, wird vorteilsweise mit einer erfindungsgemässen Vorrichtung ausgeführt.

Bei einem erfindungsgemässen Verfahren zum Spalten eines festen Materials, insbesondere von Felsgestein oder Beton, wird mit einer Bohrvorrichtung in das Material ein Loch gebohrt, im genannten Loch eine Spaltvorrichtung angeordnet, und mit der Spaltvorrichtung das Material gespalten. Dabei wird eine Lafette bereitgestellt, mit einem darauf entlang einer ersten Achse transversal verschiebbaren und um eine zweite Achse drehbaren Arbeitskopf, und einer Bohrvorrichtung und einer Spaltvorrichtung, die am Arbeitskopf angebracht sind. Mit der Bohrvorrichtung in Arbeitsposition wird in das Material ein Loch gebohrt. Der Arbeitskopf wird dann derart entlang der ersten Achse verschoben und um die zweite Achse gedreht, dass sich anschliessend die Spaltvorrichtung in Arbeitsposition im Bohrloch befindet. Mit der Spaltvorrichtung wird schliesslich das Material gespalten.

Vorteilhaft wird bei einem solchen Verfahren die Lafette vorübergehend gegenüber dem Material form- und/oder kraftschlüssig fixiert.

### Kurze Beschreibung der Zeichnungen

Im folgenden wird die erfindungsgemässe Vorrichtung anhand von Zeichnungen erläutert, die jedoch lediglich Ausführungsbeispiele des Erfindungsgegenstands zeigen.
- Figur 1: zeigt schematisch eine erfindungsgemässe Vorrichtung (a) in Seitenansicht, (b) in einer Ansicht von schräg vorne, und (c) von vorne.
- Figur 2: zeigt die Vorrichtung aus Figur 1, montiert am Ausleger eines Baggers.
- Figur 3: zeigt schematisch eine erfindungsgemässe Vorrichtung in Seitenansicht, beim Anbringen eines Zentrierlochs.
- Figur 4: zeigt schematisch die erfindungsgemässe Vorrichtung von schräg vorne, während des Bohrens des Spaltlochs mit der Bohrvorrichtung.
- Figur 5: zeigt schematisch die erfindungsgemässe Vorrichtung während des Drehens des Werkzeugkopfs.
- Figur 6: zeigt schematisch die erfindungsgemässe Vorrichtung beim Einführen des Spalteinsatzes in das Spaltloch.
- Figur 7: zeigt schematisch eine Vorderansicht einer weiteren Ausführungsform einer erfindungsgemässen Vorrichtung, mit versetzt angeordneter Bohrvorrichtung und Spaltvorrichtung.
- Figur 8: zeigt schematisch eine Seitenansicht noch einer weiteren Ausführungsform einer erfindungsgemässen Vorrichtung, mit verkippter Drehachse.

### Ausführung der Erfindung

Die im Folgenden gegebenen Beispiele werden zur besseren Veranschaulichung der vorliegenden Erfindung gegeben, sind jedoch nicht dazu geeignet, die Erfindung auf die hierin offenbarten Merkmale zu beschränken.

Figur 1 zeigt eine mögliche Ausführungsform einer erfindungsgemässen Vorrichtung 1. Auf einer Lafette 2 mit einer Linearschiene 22 ist ein Schlitten 23 entlang einer ersten Achse 26 verschiebbar angeordnet, angetrieben durch den Antrieb 25. Auf dem Schlitten ist ein Arbeitskopf 24 angeordnet, der um eine zweite Achse 27 drehbar ist.

Auf dem Arbeitskopf 24 ist eine Bohrvorrichtung 4 angebracht, sowie eine Spaltvorrichtung 5. Die Bohrvorrichtung 4 ist im gezeigten Beispiel als hydraulisch betriebener Schlagbohrer mit Bohrgestänge 41 und Bohrkrone 42 ausgestaltet. Jedoch ist die genaue Funktionsweise nicht relevant, solange die Bohrvorrichtung dazu geeignet ist, ein Loch in das zu spaltende Material zu bohren. Bei der Spaltvorrichtung 5 handelt es sich um einen hydraulisch angetriebenen Spaltzylinder, wie er beispielsweise von der Firma Darda GmbH, Blumberg, Deutschland hergestellt wird. Jedoch sind auch hier andere Vorrichtungen anwendbar, die nach Einführung in ein Bohrloch eine Spaltkraft auf die Lochwände ausüben können, um so das Material zu spalten.

Die Bohrvorrichtung 4 und die Spaltvorrichtung 5 sind parallel und um 180° entgegen gesetzt zueinander und gefluchtet entlang einer gemeinsamen Achse am Arbeitskopf 24 montiert. In der gezeigten Figur befindet sich die Bohrvorrichtung in der Arbeitsposition. In dieser kann der laufende Bohrer durch den Linearantrieb 22, 23, 25 gegen das zu bearbeitende Material gedrückt werden, wie bei bekannten Bohrlafetten.

Ist nun das Spaltloch gebohrt, so wird der Bohrer 4 wieder nach oben gefahren, und der Arbeitskopf um 180° um die Achse 27 gedreht. Nun befindet sich die Spaltvorrichtung 5 in der Arbeitsposition. Mit dem Linearantrieb wird nun das Wirkende der Spaltvorrichtung, hier der Spalteinsatz 51, gegen das Material hin gefahren und in das Bohrloch eingeführt. Anschliessend wird die Spaltvorrichtung aktiviert.

Nach dem Ausführen des Spaltvorganges wird die Spaltvorrichtung wieder aus dem Spaltloch zurückgezogen. Da es beim Spalten zu Verschiebungen des Materials kommen kann, wird vorteilsweise die Aufhängung der Spaltvorrichtung flexibel ausgestattet, damit beim Zurückziehen einer eventuell leicht verklemmten Spaltvorrichtung aus dem Bohrloch Beschädigungen vermieden werden. In Figur 1 wird dies beispielsweise durch eine Pendelaufhängung 53 der Spaltvorrichtung 5 am Arbeitskopf 24 erreicht. Diese erlaubt bei Wirkung einer seitlichen Kraft eine Auslenkung der Spaltvorrichtung um einen gewissen Winkel weg von der Arbeitsachse. Analog ist in Figur 1 auch die Bohrvorrichtung 4 über zwei Pendelaufhängungen 43 am Arbeitskopf montiert.

Die Lafette 2 ist angebracht auf einer Trägerstruktur 11, die Hydraulikanschlüsse und Steuerelektronik umfassen kann. Die Trägerstruktur kann weiter als Adapter zum Anbau an ein Gerät dienen, beispielsweise den Ausleger 71 eines Baggers 7, wie in Figur 2 dargestellt. Alternativ kann die Vorrichtung als Selbstfahrlafette ausgestaltet sein, beziehungsweise auf einem selbstfahrenden Traggestell montiert sein. Alternativ kann auch ein statisch aufgebautes Traggestell verwendet werden. Dieses kann beispielsweise bei Bedarf aufgebaut werden, oder mit anderen Hilfsmitteln verschoben werden, beispielsweise mit einem Kran.

Um eine möglichst exakte Positionierung des Spalteinsatzes 51 im Bohrloch zu erhalten, wird vorteilhaft die Lafette in Bezug auf den Untergrund fixiert. Zu diesem Zweck weist die dargestellte Ausführungsform der erfindungsgemässen Vorrichtung an einem der Arbeitsrichtung zugewandten Ende der Lafette eine Zentriervorrichtung auf, in Form eines Zentrierkeils 21. Mit diesem Zentrierkeil wird vor dem Bohren des Spaltlochs die Lafette am zu bearbeitenden Untergrund fixiert, in dem die Lafette so auf dem Untergrund platziert wird, dass der Zentrierkegel in einer Vertiefung zu liegen kommt, und so die Lafette waagrecht zur Bohrachse 26 formschlüssig fixiert ist. Falls keine Vertiefung vorhanden ist, wird eine solche einfach und schnell mit der Bohrvorrichtung 4 erzeugt. Vorteilhaft wird die erfindungsgemässe Vorrichtung mit manuellen Steuerelementen ausgestattet, die es erlauben, die Vorrichtung auch direkt vor Ort zu bedienen, beispielsweise in Notfällen.

Die Funktionsweise der erfindungsgemässen Vorrichtung wird nun anhand der einzelnen Arbeitsschritte eines erfindungsgemässen Verfahrens weiter erläutert.

Figur 3 zeigt eine erfindungsgemässe Vorrichtung beim Anbringen einer Zentrierbohrung 61 auf dem Spaltgut 6. Die Vorrichtung ist auf einem nur schematisch dargestellten Ausleger 71 eines Baggers montiert, der in den nachfolgenden Zeichnungen der Übersichtlichkeit halber nicht weiter dargestellt wird. Der Schlitten 23 mit dem Arbeitskopf 24 befindet sich in einer Mittelposition auf der Schiene 22 der Lafette. Der Bohrer 4 wird kurz in Betrieb genommen, und bohrt eine Vertiefung 61 in das Spaltmaterial.

In einem nächsten Schritt wird nun der Arbeitskopf 24 mit der Bohrvorrichtung 4 vollständig zurückgefahren, und anschliessend die Lafette 2 auf dem Spaltgut 6 fixiert, indem der Zentrierkeil 21 in der Zentrierbohrung 61 positioniert wird. Mit dem Lafettenvorschub wird die Bohrkrone 42 der in der Bohrmaschine 4 eingesetzten Bohrstange 41 mittels eines geeigneten Näherungstasters auf das Spaltgut 6 aufgesetzt. Vorteilhaft ist der Taster in Form eines elektromagnetischen Sensors verschiebbar auf der Schiene angeordnet, wobei der entsprechende Auslöser für die Startposition am Fuss der Bohrvorrichtung angebracht ist.

Durch den Lafettenvorschub wird die laufende Bohrmaschine in das Material 6 gedrückt und das erforderliche Loch 62 gebohrt (dargestellt in Figur 4). Ein an der Aufhängung der Bohrvorrichtung angebrachter Auslöser wird vom Näherungstaster auf der Schiene detektiert, wenn die gewünschte Bohrlochtiefe erreicht ist. Die Bohrvorrichtung wird ausgeschaltet, und es erfolgt durch die Lafette 2 der Rückzug der Bohrvorrichtung aus dem Loch 62. Dabei wird jedoch die Lafette 2 und damit der Zentrierkeil 21 nicht vom Untergrund oder der Felswand 6 weggehoben. Die Position der Lafette 2 in Bezug auf das gebohrte Spaltloch 62 bleibt unverändert.

Nach dem vollständigen Zurückziehen der Bohrvorrichtung 5 wird der Arbeitskopf 24 um 180° gedreht (dargestellt in Figur 5), und dadurch gleichzeitig die Spaltvorrichtung 5 exakt über die Position des gebohrten Spatloches 62 gefahren. Der Lafettenvorschub senkt nun den Spalteinsatz 51 des Spaltgerätes 5 in das Bohrloch ein. Die korrekte Positionierung des Spalteinsatzes 51 im Bohrloch 62 (dargestellt in Figur 6) wird erreicht, indem ein an der Spaltvorrichtung an passender Stelle angebrachter Auslöser vom Näherungstaster detektiert wird. Die Arbeitsposition ist erreicht.

Der Spaltvorgang wird nun in der eingestellten Spaltrichtung 52 vorgenommen. Zum Abschluss zieht die Lafette die Spaltvorrichtung aus dem nun gespaltenen Spaltgut zurück.

Die Spaltrichtung kann vorab durch das Drehen der Spaltvorrichtung um die Zylinderachse des Spalteinsatzes eingestellt werden. Zu diesem Zweck können entsprechende lösbare Befestigungsmittel vorgesehen sein, die einen entsprechenden manuellen Umbau erlauben. Es kann auch vorgesehen sein, die Ausrichtung der Spaltvorrichtung durch eine drehbare Aufhängung zu verändern. In einer besonders vorteilhaften Variante kann so für jedes Loch die Spaltrichtung individuell gewählt werden, indem die Spaltvorrichtung vor dem Spalten maschinell entsprechend ausgerichtet wird.

Mit der dargestellten erfindungsgemässen Vorrichtung ist es demnach möglich, den Bohr-Spalt-Vorgang in einem einzigen Arbeitsgang durchzuführen, also das Bohrloch anzufertigen und ohne Verwendung eines separaten Spaltgerätes oder Neuansetzen die Spaltung durchzuführen.

In der vorgenannten Ausführungsform einer erfindungsgemässen Vorrichtung sind die Bohrvorrichtung und die Spaltvorrichtung in einer Linie, also 180° zueinander gedreht, am Arbeitskopf angeordnet. Alternativ können die Bohrvorrichtung und die Spaltvorrichtung jedoch auch in einen anderen Winkel zueinander angeordnet werden, beispielsweise 120°. Eine solche Ausführungsvariante hat den Vorteil, dass die maximale benötigte Höhe während des Betriebs kleiner ist, was bei nach oben beengten Platzverhältnissen vorteilhaft ist. In jedem Fall muss sichergestellt sein, dass beim Bohren des Loches beziehungsweise beim Einführen des Spalteinsatzes das jeweils andere Gerät nicht am Untergrund bzw. an der Felswand anstehen kann. In der Praxis muss der Winkel also grösser sein als 90°.

Verläuft die Wirkachse des Bohrers durch die Drehachse 27 des Arbeitskopfs 24, so werden vorteilhafterweise die wirkenden Kräfte direkt über die Drehachse auf die Lafette 2 übertragen, und es treten keine auf die tangentialen Kräfte auf. Alternativ können die Bohrvorrichtung 4 und die Spaltvorrichtung 5 jedoch auch seitlich versetzt zur Drehachse 27 angeordnet werden, wie in Figur 7 dargestellt. Dies erlaubt eine kompaktere Bauweise der gesamten Vorrichtung. Hingegen sollte in solch einem Fall zur Vermeidung einer Beschädigung des Drehantriebs des Arbeitskopfs der Arbeitskopf vor dem Bohren gegenüber der Lafette mechanisch arretiert werden. Dies ist im Übrigen bei allen Ausführungsformen vorteilhaft.

In einer weiteren vorteilhaften Ausführungsform einer erfindungsgemässen Vorrichtung, wie in Figur 8 dargestellt, ist die Drehachse 27 des Arbeitskopfs 24 nicht senkrecht zur Bohrachse 26 bzw. Achse der Lafette 2 angeordnet, sondern zu dieser verkippt. Entsprechend sind auch die Bohrvorrichtung 4 und die Spaltvorrichtung 5 gegeneinander verkippt. Eine solche Bausweise erlaubt ebenfalls eine erheblich reduzierte Bauhöhe, bei gleichzeitig symmetrisch wirkender Kraftwirkung beim Bohrvorgang.

Ein weiterer Vorteil der Ausführungsform aus Figur 8 ist, dass zwei gleiche Vorrichtungen näher nebeneinander angeordnet werden können, als es bei der Ausführungsvorrichtung aus Figur 1 der Fall ist, ohne dass die Drehung eingeschränkt ist. Dies erlaubt es, platzsparend nebeneinander zwei oder mehr erfindungsgemässe Vorrichtungen anzuordnen. So kann beispielsweise ein gemeinsamer Adapter mit zwei separaten, parallelen Lafetten mit je einem Arbeitskopf ausgestattet sein, so dass parallel zwei Löcher gebohrt und gespalten werden können.

Bei noch einer weiteren vorteilhaften Ausführungsform einer erfindungsgemässen Vorrichtung sind auf einer gemeinsamen Lafette und auf einem gemeinsamen Arbeitskopf zwei oder mehr Bohrvorrichtungen parallel zueinander angeordnet, und entsprechend auch zwei oder mehr Spaltvorrichtungen.

Die offenbarten spezifischen Ausführungsformen sind nicht dazu geeignet, die vorliegende Erfindung in ihrem Umfang zu beschränken. Dem Fachmann ergeben sich aus der vorangehenden Beschreibung und den Zeichnungen verschiedene mögliche Abwandlungen und Modifikationen, zusätzlich zu den offenbarten Beispielen, die ebenfalls unter den Schutzbereich der Ansprüche fallen sollen. Weiter soll der Inhalt aller in der Beschreibung zitierten Referenzen durch Verweis als Teil dieser Offenbarung gelten.

### Bezugszeichenliste

- 1: Vorrichtung zum Bohren und Spalten
- 11: Tragstruktur, Adapter
- 2: Lafette mit Linearführung
- 21: Zentrierelement, Zentrierkeil
- 22: Schiene
- 23: Schlitten
- 24: Arbeitskopf
- 25: Antriebseinheit für Linearführung, Linearantrieb
- 26: erste Achse, Linearachse
- 27: zweite Achse, Drehachse
- 4: Bohrvorrichtung, Bohrmaschine
- 41: Bohrgestänge
- 42: Bohrkopf, Bohrkrone
- 43: Pendelaufhängung Bohrvorrichtung
- 5: Spaltvorrichtung
- 51: Spalteinsatz, Spaltzylinder
- 52: Spaltrichtung
- 53: Pendelaufhängung Spaltvorrichtung
- 6: Spaltgut, Fels
- 61: Zentrierloch
- 62: Bohrloch
- 63: Spalt
- 7: Bagger
- 71: Ausleger

## Patentansprüche

1. Vorrichtung (1) zum Bohren und Spalten eines festen Materials (6), insbesondere von Felsgestein oder Beton, umfassend eine Lafette (2) mit einem darauf entlang einer ersten Achse (26) transversal verschiebbaren (22, 23) Arbeitskopf (24) und einer Bohrvorrichtung (4), die am Arbeitskopf (24) angebracht ist, und die dazu geeignet ist, in einer Arbeitsposition parallel zur ersten Achse (26) in das Material ein Loch (62) zu bohren, **dadurch gekennzeichnet, dass** am Arbeitskopf (24) eine Spaltvorrichtung (5) angebracht ist, welche dazu geeignet ist, in einer Arbeitsposition parallel zur ersten Achse (26) in einem gebohrten Loch (62) eine rechtwinklig zur Lochachse wirkende Spaltkraft zu erzeugen, wobei der Arbeitskopf (24) in Bezug auf die Lafette (2) derart um eine zweite Achse (27) drehbar ist, dass durch Drehen des Arbeitskopfes um die zweite Achse (27) und Verschieben des Arbeitskopfes entlang der ersten Achse (26) wechselweise entweder die Bohrvorrichtung oder die Spaltvorrichtung in die Arbeitsposition bringbar ist.

2. Vorrichtung nach Anspruch 1, **gekennzeichnet durch** Mittel (21) zur Fixierung der Position der Lafette (2) in Bezug auf das Material (6).

3. Vorrichtung nach Anspruch 2, **dadurch gekennzeichnet, dass** die Fixierungsmittel ein Zentrierelement (21), beispielsweise einen Zentrierkeil, umfassen, der an einem Ende der Lafette (2) angebracht ist.

4. Vorrichtung nach einem der vorangehenden Ansprüche, **dadurch gekennzeichnet, dass** die Bohrvorrichtung (4) eine Bohrmaschine oder einen Schlagbohrer oder einen Kernbohrer umfasst.

5. Vorrichtung nach einem der vorangehenden Ansprüche, **dadurch gekennzeichnet, dass** die Spaltvorrichtung (4) einen Spalteinsatz (51), vorteilhaft einen Spaltzylinder (51), umfasst.

6. Vorrichtung nach einem der Ansprüche 1 bis 5, **dadurch gekennzeichnet dass** die Bohrvorrichtung (4) und die Spaltvorrichtung (5) um 180° entgegengesetzt am Arbeitskopf (24) angeordnet sind.

7. Vorrichtung nach einem der Ansprüche 1 bis 5, **dadurch gekennzeichnet dass** zweite Achse (27) gegenüber der ersten Achse (26) in einem Winkel von weniger als 90° angeordnet ist.

8. Vorrichtung nach einem der vorangehenden Ansprüche, **dadurch gekennzeichnet dass** die Bohrvorrichtung (4) derart am Arbeitskopf (24) angeordnet ist, dass die beim Bohren wirkenden Kräfte durch die zweite Achse (27) verlaufen.

9. Vorrichtung nach einem der vorangehenden Ansprüche, **dadurch gekennzeichnet, dass** die Vorrichtung an einem statischen oder mobilen Gerät angebracht ist, beispielsweise an einem Ausleger (71) eines Baggers (7), an einem selbstfahrenden Fahrgestell, oder an einem Dreibeingestell.

10. Vorrichtung nach einem der vorangehenden Ansprüche, **gekennzeichnet durch** Mittel zum Einbringen eines physikalischen und/oder chemischen Spaltstoffes in das Spaltloch (62).

11. Vorrichtung nach einem der vorangehenden Ansprüche, **dadurch gekennzeichnet, dass** am Arbeitskopf (24) mehrere parallele Bohrvorrichtungen (4) und mehrere parallele Spaltvorrichtungen (5) angebracht sind.

12. Mobile oder stationäre Maschine (7), mit einer Vorrichtung nach einem der Ansprüche 1 bis 11.

13. Verfahren zum Spalten eines festen Materials (6), insbesondere von Felsgestein oder Beton, ausgeführt mit einer Vorrichtung nach einem der Ansprüche 1 bis 11.

14. Verfahren zum Spalten eines festen Materials (6), insbesondere von Felsgestein oder Beton, bei welchem
mit einer Bohrvorrichtung (4) in das Material ein Loch (62) gebohrt wird,
im genannten Loch eine Spaltvorrichtung (5) angeordnet wird, und
mit der Spaltvorrichtung (5) das Material gespalten wird,
**dadurch gekennzeichnet, dass**
eine Lafette (2) bereitgestellt wird, mit einem darauf entlang einer ersten Achse (26) transversal verschiebbaren (22, 23) und um eine zweite Achse (27) drehbaren Arbeitskopf (24), und einer Bohrvorrichtung (4) und einer Spaltvorrichtung (5), die am Arbeitskopf (24) angebracht sind;
mit der Bohrvorrichtung (4) in Arbeitsposition in das Material ein Loch (62) gebohrt wird;
der Arbeitskopf derart entlang der ersten Achse (26) verschoben und um die zweite Achse (27) gedreht wird, so dass sich anschliessend die Spaltvorrichtung (5) in Arbeitsposition im Bohrloch (62) befindet; und
mit der Spaltvorrichtung (5) das Material gespalten wird.

15. Verfahren nach Anspruch 14, **dadurch gekennzeichnet, dass** die Lafette vorübergehend gegenüber dem Material (6) form- und/oder kraftschlüssig fixiert ist.

## Claims

1. A device (1) for drilling and splitting a solid material (6), in particular rock or concrete, comprising a mounting (2) having an operating head (24) that is transversally displaceable (22, 23) thereon along a first axis (26), and a drilling device (4) that is mounted on the operating head (24), and is adapted for drilling a hole (62) into the material in an operating position parallel to the first axis (26), **characterized in that** a splitting device (5) is mounted on the operating head (24), which is adapted for generating a splitting force in a drilled hole (62) in an operating position parallel to the first axis (26), which splitting force acts perpendicular to the hole axis, wherein the operating head (24) is rotatable with regard to the mounting (2) about a second axis (27) in such a manner that by rotating the operating head about the second axis (27) and displacing the operating head along the first axis (26), either the drilling device or the splitting device can alternately be brought into the operating position.

2. The device according to claim 1, **characterized by** means (21) for fixing the position of the mounting (2) with regard to the material (6).

3. The device according to claim 2, **characterized in that** the fixing means comprise a centering element (21), for example a centering wedge, that is attached at one end of the mounting (2).

4. The device according to one of the preceding claims, **characterized in that** the drilling device (4) comprises a drilling machine, or a percussion drill, or a core drill.

5. The device according to one of the preceding claims, **characterized in that** the splitting device (4) comprises a splitting inset (51), advantageously a splitting cylinder (51).

6. The device according to one of claims 1 to 5, **characterized in that** the drilling device (4) and the splitting device (5) are arranged opposite by 180° on the operating head (24).

7. The device according to one of claims 1 to 5, **characterized in that** the second axis (27) is arranged at an angle of less than 90° with respect to the first axis (26).

8. The device according to one of the preceding claims, **characterized in that** the drilling device (4) is arranged on the operating head (24) in such a manner that the forces acting during the drilling run through the second axis (27).

9. The device according to one of the preceding claims, **characterized in that** the device is mounted on a static or mobile apparatus, for example on a boom (71) of an excavator (7), on a self-propelled carriage, or on a tripod frame.

10. The device according to one of the preceding claims, **characterized by** means for introducing a physical and/or chemical splitting agent into the splitting hole (62).

11. The device according to one of the preceding claims, **characterized in that** multiple parallel drilling devices (4) and multiple parallel splitting devices (5) are mounted on the operating head (24).

12. A mobile or a stationary machine (7), comprising a device according to one of claims 1 to 11.

13. A method for splitting a solid material (6), in particular rock or concrete, carried out with a device according to one of claims 1 to 11.

14. A method for splitting a solid material (6), in particular rock or concrete, wherein
a hole (62) is drilled into the material with a drilling device (4),
a splitting device (5) is arranged in said hole, and
the material is split by means of the splitting device (5),
**characterized in that**
a mounting (2) is provided, said mounting having an operating head (24) transversally displaceable (22, 23) thereon along a first axis (26), and rotatable about a second axis (27), and a drilling device (4) and a splitting device (5) that are mounted on the operating head (24);
a hole (62) is drilled into the material with the drilling device in operating position; the operating head is displaced along the first axis (26) and rotated around the second axis (27) in such a manner that subsequently the splitting device (5) is placed in operating position in the drilled hole (62); and
the material is split by means of the splitting device (5).

15. The method according to claim 14, **characterized in that** the mounting is temporarily fixed with respect to the material (6) in a positive- and/or non positive-locking manner.

## Revendications

1. Dispositif (1) destiné à forer et fendre un matériau solide (6), en particulier de la roche ou du béton, comprenant un affût (2) comportant une tête opérationnelle (24) pouvant coulisser (22, 23) transversalement dessus le long d'un premier axe (26) et un dispositif de forage (4) qui est monté sur la tête opérationnelle (24) et qui est conçu pour forer un trou (62) dans le matériau dans une position de travail parallèle au premier axe (26), **caractérisé par le fait que**, sur la tête opérationnelle (24), est monté un dispositif de fendage (5) qui est conçu pour, dans une position de travail parallèle au premier axe (26), produire dans un trou foré (62) une force de fendage agissant perpendiculairement à l'axe du trou, la tête opérationnelle (24) étant apte à pivoter par rapport à l'affût (2) autour d'un deuxième axe (27), si bien que, par une rotation de la tête opérationnelle autour du deuxième axe (27) et par une translation de la tête opérationnelle le long du premier axe (26), il est possible d'amener alternativement le dispositif de forage ou le dispositif de fendage dans la position de travail.

2. Dispositif selon la revendication 1, **caractérisé par** des moyens (21) de fixation de la position de l'affût (2) par rapport au matériau (6).

3. Dispositif selon la revendication 2, **caractérisé par le fait que** les moyens de fixation comportent un élément de centrage (21), par exemple un coin de centrage, qui est monté à une extrémité de l'affût (2).

4. Dispositif selon l'une des revendications précédentes, **caractérisé par le fait que** le dispositif de forage (4) comprend une machine de forage ou une foreuse à percussion ou une carotteuse.

5. Dispositif selon l'une des revendications précédentes, **caractérisé par le fait que** le dispositif de forage (4) comprend un insert de fendage (51), de préférence un vérin de fendage (51).

6. Dispositif selon l'une des revendications 1 à 5, **caractérisé par le fait que** le dispositif de forage (4) et le dispositif de fendage (5) sont montés sur la tête opérationnelle (24) en étant opposés de 180°.

7. Dispositif selon l'une des revendications 1 à 5, **caractérisé par le fait que** le deuxième axe (27) forme par rapport au premier axe (26) un angle de moins de 90°.

8. Dispositif selon l'une des revendications précédentes, **caractérisé par le fait que** le dispositif de forage (4) est placé sur la tête opérationnelle (24) de manière que les forces agissant lors du forage passent par le deuxième axe (27).

9. Dispositif selon l'une des revendications précédentes, **caractérisé par le fait que** le dispositif est monté sur un appareil statique ou mobile, par exemple sur une flèche (71) d'une pelleteuse (7), sur un châssis automoteur ou sur un trépied.

10. Dispositif selon l'une des revendications précédentes, **caractérisé par** des moyens conçus pour introduire une substance de fendage physique et/ou chimique dans le trou de fendage (62).

11. Dispositif selon l'une des revendications précédentes, **caractérisé par le fait que**, sur la tête opérationnelle (24), sont montés plusieurs dispositifs de forage (4) parallèles et plusieurs dispositifs de fendage (5) parallèles.

12. Machine mobile ou stationnaire (7) comportant un dispositif selon l'une des revendications 1 à 11.

13. Procédé de fendage d'un matériau solide (6), en particulier de la roche ou du béton, exécuté à l'aide d'un dispositif selon l'une des revendications 1 à 11.

14. Procédé de fendage d'un matériau solide (6), en particulier de la roche ou du béton, dans lequel
un trou (62) est foré dans le matériau à l'aide d'un dispositif de forage (4);
un dispositif de fendage (5) est disposé dans ledit trou; et
le matériau est fendu à l'aide du dispositif de fendage (5);
**caractérisé par le fait que**
il est fourni un affût (2) comportant une tête opérationnelle (24) pouvant coulisser (22, 23) transversalement dessus le long d'un premier axe (26) et pivoter autour d'un deuxième axe (27), ainsi qu'un dispositif de forage (4) et un dispositif de fendage (5) qui sont montés sur la tête opérationnelle (24);
un trou (62) est foré dans le matériau avec le dispositif de forage (4) en position de travail;
la tête opérationnelle est déplacée en translation le long du premier axe (26) et pivotée autour du deuxième axe (27) de manière que le dispositif de fendage (5) se trouve finalement en position de travail dans le trou de forage (62); et
le matériau est fendu à l'aide du dispositif de fendage (5).

15. Procédé selon la revendication 14, **caractérisé par le fait que** l'affût est fixé temporairement par rapport au matériau (6) par complémentarité de forme et/ou de force.
